# FASCICULE DE BREVET EUROPEEN

(11) **EP 2 097 705 B1**
(45) Date de publication et mention de la délivrance du brevet: **18.11.2020**
(21) Numéro de dépôt: 07871987.9
(22) Date de dépôt: 20.12.2007
(51) Int. Cl.: F28D 9/00, F28F 3/08, F28F 3/10

(54) **ECHANGEUR THERMIQUE A PLAQUES**
PLATTENWÄRMETAUSCHER
HEAT EXCHANGER WITH PLATES

(30) Priorité: 21.12.2006 FR 0655792
(43) Date de publication de la demande: 09.09.2009
(73) Titulaire: Alfa Laval Vicarb, 38120 Le Fontanil Cornillon (FR)
(72) Inventeur: NOEL-BARON, Olivier, F-38130 Echirolles (FR); WIBAUT, Christophe, F-38610 Gieres (FR)
(74) Mandataire: Alfa Laval Attorneys
(86) Numéro de dépôt international: PCT/FR2007/052576
(87) Numéro de publication internationale: WO 2008/084174

(56) Documents cités:
- EP-A1- 0 487 931
- EP-A2- 0 864 837
- WO-A-2006/080874
- FR-A- 770 517
- GB-A- 615 905
- GB-A- 842 962
- GB-A- 1 592 069
- JP-U- 3 061 100

## Description

### DOMAINE TECHNIQUE

L'invention se rapporte au domaine des échangeurs thermiques à plaques entre lesquelles circulent deux fluides portés à des températures différentes et dont l'un reçoit/évacue l'énergie calorifique de l'autre.

L'invention vise plus particulièrement des échangeurs à plaques de grandes dimensions, dont le châssis présente à l'intérieur un rail de guidage permettant de guider les plaques parallèlement à l'intérieur du châssis avant de réaliser le serrage des plaques les unes sur les autres pour assurer l'étanchéité entre les deux circuits.

### ART ANTERIEUR

De façon générale, de manière à assurer l'étanchéité entre les différents circuits de fluide, un joint périphérique est positionné sur chacune des plaques de l'échangeur. De telles plaques équipées de joints périphériques d'étanchéité sont notamment décrits dans le document GB-1 592 069.

Cependant, lorsque les plaques sont de très grandes dimensions, il peut se produire un décalage entre chacune des plaques lors de leur introduction à l'intérieur du châssis puis lors du serrage des plaques les unes contre les autres. Ce décalage peut notamment être dû à l'utilisation d'un joint d'étanchéité présentant une forme pointue également désigné par le terme de « ROOF TOP ». En effet, lorsqu'une plaque vient en contact de la pointe du joint d'étanchéité de la plaque adjacente, celle-ci se positionne alors sensiblement en travers et bascule autour de l'arête définie par la pointe du joint d'étanchéité. Ce phénomène est d'autant plus marqué lorsque les plaques présentent une seule découpe de guidage pour faciliter la mise en place des plaques à l'intérieur du châssis.

Le but de l'invention est donc de supprimer le décalage qui peut se produire entre les différentes plaques d'un échangeur thermique lors du positionnement des plaques dans le châssis puis du serrage des plaques les unes contre les autres. De plus, cet objectif est atteint sans pour autant dégrader la fonction d'étanchéité réalisée par le joint périphérique.

### DESCRIPTION DE L'INVENTION

L'invention concerne donc un échangeur thermique comportant un ensemble de plaques définissant entre elles des circuits de fluide circulant en alternance au moyen de joints d'étanchéité rapportés entre chaque couple de deux plaques adjacentes. Chaque plaque comprend au moins une découpe de guidage ménagée au niveau d'au moins une de ses extrémités et qui permet de guider chaque plaque à l'intérieur d'un châssis. Les joints assurent l'étanchéité du volume défini entre chaque couple de plaques adjacentes, chacun des joints ayant une surface supérieure en regard de l'une desdites deux plaques adjacentes, la surface supérieure présentant, avant compression entre lesdites deux plaques adjacentes, une portion en pointe et une portion concave de part et d'autre de la pointe.

Selon l'invention, l'échangeur thermique se caractérise en ce qu'il comprend également entre chaque couple de deux plaques adjacentes, et à proximité de la découpe de guidage, au moins une entretoise destinée à être comprimée et agencée au contact des deux plaques adjacentes. Chaque entretoise empêche tout basculement d'une plaque par rapport à l'autre lors du serrage et présente, avant compression, une épaisseur au moins égale à celle du joint d'étanchéité.

Autrement dit, lorsqu'on positionne les plaques de l'échangeur à l'intérieur du châssis, celles-ci s'orientent parallèlement les unes par rapport aux autres en venant au contact de l'entretoise positionnée sur la plaque adjacente. Par ailleurs, avant de réaliser le serrage des plaques les unes contre les autres, le joint d'étanchéité n'est pas sollicité et par conséquent il ne vient pas au contact de la plaque adjacente.

Ainsi, lorsque le serrage des plaques commence, les plaques sont toutes agencées parallèlement les unes par rapport aux autres et aucun décalage ne peut se produire, même lors de la mise en pression du joint d'étanchéité puisque l'entretoise positionnée à proximité de la découpe de guidage empêche tout basculement d'une plaque par rapport à l'autre.

Avantageusement, chaque entretoise peut être insérée dans une gorge ménagée dans l'une des plaques avec laquelle elle vient en contact.

En effet, comme le joint d'étanchéité, l'entretoise peut être positionnée, voire collée, à l'intérieur d'une gorge permettant d'éviter le glissement de l'entretoise lors du serrage notamment.

Ces gorges sont généralement réalisées au moyen d'une presse et d'une estampe lors de l'opération de matriçage des plaques pour générer une pluralité de corrugations et ainsi augmenter la surface de l'échange thermique entre les fluides à l'intérieur de l'échangeur.

En pratique, chaque entretoise peut présenter une forme sensiblement parallélépipédique rectangle. De cette manière, il comporte deux faces parallèles, et il présente une section constante compatible avec un procédé de fabrication tel que l'extrusion ou le moulage.

Selon un mode de réalisation particulier, chaque entretoise peut présenter une compressibilité supérieure à celle du joint d'étanchéité.

Ainsi, lors du serrage des plaques les unes contre les autres, l'entretoise, qui présente une épaisseur supérieure à celle du joint d'étanchéité, est apte à se comprimer sans gêner la compression ultérieure du joint d'étanchéité.

Par ailleurs, une telle entretoise peut être réalisée de différentes manières et être ou non solidarisée au joint d'étanchéité.

Chaque entretoise est une excroissance du joint d'étanchéité. Ainsi, le joint et l'entretoise forment un ensemble monolithique qui peut être réalisé en une seule opération, notamment par un procédé de moulage.

L'échangeur thermique comporte en outre une portion de liaison entre chaque joint d'étanchéité et chaque entretoise. Cette configuration permet de positionner l'entretoise à proximité de la découpe de guidage, sans pour autant modifier la position du joint d'étanchéité sur la plaque. Cette portion de liaison n'a pour fonction que de faciliter la fabrication de l'échangeur en évitant d'augmenter le nombre de pièces le constituant ainsi que la mise en position de l'entretoise sur la plaque. Cette portion de liaison présente une épaisseur inférieure à celle du joint d'étanchéité, et par conséquent à celle de l'entretoise également.

Chaque entretoise peut être disjointe du joint d'étanchéité. De cette manière, il est possible de réaliser la disposition de chacun des éléments sur une plaque de manière indépendante. Une telle variante permet donc de supprimer la portion de liaison et d'utiliser les joints d'étanchéité existants dans les échangeurs thermiques classiques d'ores et déjà fabriqués.

Différents modes de réalisation des joints d'étanchéité et des entretoises peuvent être envisagés et notamment ils peuvent être réalisés dans des matériaux distincts ou non.

Ainsi, selon un premier mode de réalisation, les entretoises et les joints d'étanchéité peuvent être réalisés dans un même matériau. Ainsi, ils peuvent être par exemple être moulés dans le même moule et fabriqués simultanément.

Selon un second mode de réalisation, les entretoises et les joints d'étanchéité peuvent être réalisés dans deux matériaux distincts. De cette manière, il est notamment possible d'adapter la compressibilité des entretoises pour ne pas modifier localement la compressibilité du joint d'étanchéité.

### DESCRIPTION SOMMAIRE DES FIGURES

La manière de réaliser l'invention et les avantages qui en découlent, ressortiront bien de la description du mode de réalisation qui suit, donné à titre indicatif mais non limitatif, à l'appui des figures dans lesquelles :
- la figure 1 est une vue en coupe partielle d'un échangeur thermique conforme à l'invention ;
- la figure 2 est une vue de face partielle d'une plaque d'échangeur ;
- les figures 3 et 4 sont des vues en coupe transversale de différentes formes de l'entretoise au niveau de l'interstice entre deux plaques avant de réaliser leur serrage l'une contre l'autre.

### MANIERE DE DECRIRE L'INVENTION

Comme déjà évoqué, l'invention concerne un échangeur thermique (1) tel que représenté à la figure 1. Ce type d'échangeur à plaques (10) comprend ainsi deux circuits de fluide (2,3) dans lesquels deux fluides circulent pour échanger leur énergie calorifique.

Tel que représenté, ces circuits (2, 3) sont délimités par un joint d'étanchéité (4) définissant la périphérie de la zone d'échange sur chaque plaque. Les plaques (10) sont positionnées à l'intérieur d'un châssis (6) et sont guidées dans ce châssis au moyen d'une découpe de guidage (5) coopérant avec un rail rapporté au niveau du châssis(6). Des entretoises (7) permettent alors de positionner chaque plaque (10) à égale distance l'une de l'autre et parallèlement à proximité de ce rail de guidage. Ainsi, les entretoises (7) permettent d'assurer le positionnement parallèle des plaques les unes par rapport aux autres avant l'opération de serrage visant à comprimer le joint d'étanchéité (4).

Dans la variante représentée, les entretoises (7) peuvent former une excroissance du joint d'étanchéité (4). Ce mode de réalisation permet de faciliter les opérations d'assemblage et de fabrication de d'un tel échangeur (1).

Tel que représenté par la variante de la figure 2, les entretoises (17) peuvent également être disjointes du joint d'étanchéité (4). Ainsi, il est possible de réaliser des échangeurs thermiques conformes à l'invention en utilisant un joint d'étanchéité classique d'ores et déjà produit.

Tel que représenté à la figure 3, l'entretoise (7) est dans ce cas une excroissance du joint d'étanchéité (4) et est liée à celui-ci par l'intermédiaire d'une portion de liaison (9). Par ailleurs, l'épaisseur (E) de l'entretoise (7) est supérieure à l'épaisseur (e) du joint d'étanchéité (4). De cette manière, une face supérieure(27) de l'entretoise (7) vient la première en contact avec la plaque supérieure (11) lors du positionnement des plaques (10,11) l'une en regard de l'autre dans le châssis (6). A titre d'exemple, il peut être utilisé un joint présentant une épaisseur e de 6mm combiné à une entretoise présentant une épaisseur E de 6.2mm.

Par ailleurs, une face inférieure (37) de l'entretoise (7) vient coopérer avec une gorge (8) de façon à faciliter la mise en place et la solidarisation de l'entretoise (7) sur la plaque (10). En effet, l'entretoise (7) doit être très précisément positionnée sur la plaque (10) de manière à coopérer avec une surface plane au dos de la plaque (11) en regard.

Les faces supérieure (27) et inférieure (37) sont, dans la variante représentée, sensiblement planes de manière à former une entretoise (7) de forme sensiblement parallélépipédique rectangle.

Selon une autre variante, et tel que représenté à la figure 4, les faces supérieure (27) et inférieure (37) peuvent aussi former une surface gauche de forme concave avant compression. Dans ce cas, lors du serrage, le contact entre l'entretoise (7) et la plaque adjacente (11) est linéique avant de devenir surfacique. Un tel contact linéique à proximité du rail de guidage permet cependant de garantir le positionnement parallèle des plaques les une par rapport aux autres.

Il ressort de ce qui précède qu'un échangeur à plaques conforme à l'invention présente de multiples avantages, et notamment :
- il permet de positionner parallèlement les plaques les unes par rapport aux autres, et ce perpendiculairement par rapport à la direction de poussée exercée lors du serrage des plaques l'une contre l'autre.
- il permet notamment d'utiliser un seul rail de guidage, facilitant ainsi la mise en place de plaques de très grandes dimensions.

## Revendications

1. Echangeur thermique (1) comportant un ensemble de plaques (10) définissant entre elles des circuits (2,3) de fluide circulant en alternance au moyen de joints d'étanchéité (4) rapportés entre chaque couple de deux plaques adjacentes, lesdits joints assurant l'étanchéité du volume défini entre chaque couple de plaques adjacentes, chacun des joints ayant une surface supérieure en regard de l'une desdites deux plaques adjacentes, la surface supérieure présentant, avant compression entre lesdites deux plaques adjacentes, une portion en pointe et une portion concave de part et d'autre de la pointe, chaque plaque comprenant au moins une découpe de guidage (5) ménagée au niveau d'au moins une de ses extrémités et permettant de guider chaque plaque (10) à l'intérieur d'un châssis (6), l'échangeur thermique comprenant :
- entre chaque couple de deux plaques adjacentes, et à proximité de la découpe de guidage (5), au moins une entretoise (7) destinée à être comprimée et agencée au contact des deux plaques adjacentes (10,11), **caractérisé en ce que** chaque entretoise (7,17) empêchant tout basculement d'une plaque par rapport à l'autre lors du serrage et présentant, avant compression, une épaisseur au moins égale à celle du joint d'étanchéité, chaque entretoise (7) étant une excroissance du joint d'étanchéité (4) ; et
- une portion de liaison (9) entre chaque joint d'étanchéité (4) et chaque entretoise (7), ladite portion de liaison (9) présentant une épaisseur inférieure à celle du joint d'étanchéité (4).

2. Echangeur thermique selon la revendication 1, **caractérisé en ce que** chaque entretoise est insérée dans une gorge (8) ménagée dans l'une des plaques (10) avec laquelle elle vient en contact.

3. Echangeur thermique selon la revendication 1, **caractérisé en ce que** chaque entretoise (7,17) présente une forme sensiblement parallélépipédique rectangle.

4. Echangeur thermique selon la revendication 1, **caractérisé en ce que** chaque entretoise (7,17) présente une compressibilité supérieure à celle du joint d'étanchéité (4).

5. Echangeur thermique selon la revendication 1, **caractérisé en ce que** les entretoises (7,17) et les joints d'étanchéité (4) sont réalisés dans un même matériau.

6. Echangeur thermique selon la revendication 1, **caractérisé en ce que** les entretoises (7,17) et les joints d'étanchéité (4) sont réalisés dans deux matériaux distincts.

## Patentansprüche

1. Wärmetauscher (1), umfassend eine Gruppe von Platten (10), welche zwischen einander Kreisläufe (2, 3) von Fluid definieren, welches abwechselnd zirkuliert, mithilfe von Dichtungen (4), welche zwischen jedem Paar von zwei benachbarten Platten eingesetzt sind, wobei die Dichtungen die Dichtheit des zwischen jedem Paar von benachbarten Platten definierten Volumens gewährleisten, wobei jede der Dichtungen eine obere Fläche gegenüber einer der beiden benachbarten Platten aufweist, wobei die obere Fläche vor Kompression zwischen den beiden benachbarten Platten einen spitzenförmigen Abschnitt und einen konkaven Abschnitt beiderseits der Spitze aufweist, wobei jede Platte mindestens eine Führungsausschneidung (5) umfasst, welche an mindestens einem ihrer Enden ausgespart ist und es ermöglicht, jede Platte (10) innerhalb eines Gestells (6) zu führen, wobei der Wärmetauscher Folgendes umfasst:
- zwischen jedem Paar von zwei benachbarten Platten und in der Nähe der Führungsausschneidung (5), mindestens ein Distanzstück (7), das dazu bestimmt ist, komprimiert zu werden und das in Kontakt mit den beiden benachbarten Platten (10, 11) angeordnet ist, **dadurch gekennzeichnet, dass** jedes Distanzstück (7, 17) das Kippen einer Platte in Bezug auf die andere beim Anziehen verhindert und vor Kompression eine Stärke aufweist, welche mindestens gleich derjenigen der Dichtung ist, wobei jedes Distanzstück (7) eine Ausstülpung der Dichtung (4) ist; und
- einen Verbindungsabschnitt (9) zwischen jeder Dichtung (4) und jedem Distanzstück (7), wobei der Verbindungsabschnitt (9) eine geringere Stärke als diejenige der Dichtung (4) aufweist.

2. Wärmetauscher nach Anspruch 1, **dadurch gekennzeichnet, dass** jedes Distanzstück in eine Nut (8) eingesetzt ist, welche in einer der Platten (10) ausgespart ist, mit welcher sie in Kontakt kommt.

3. Wärmetauscher nach Anspruch 1, **dadurch gekennzeichnet, dass** jedes Distanzstück (7, 17) eine im Wesentlichen quaderförmige Form aufweist.

4. Wärmetauscher nach Anspruch 1, **dadurch gekennzeichnet, dass** jedes Distanzstück (7, 17) eine höhere Komprimierbarkeit als diejenige der Dichtung (4) aufweist.

5. Wärmetauscher nach Anspruch 1, **dadurch gekennzeichnet, dass** die Distanzstücke (7, 17) und die Dichtungen (4) aus einem gleichen Material hergestellt sind.

6. Wärmetauscher nach Anspruch 1, **dadurch gekennzeichnet, dass** die Distanzstücke (7, 17) und die Dichtungen (4) aus zwei unterschiedlichen Materialien hergestellt sind.

## Claims

1. A heat exchanger (1) comprising a set of plates (10) defining between themselves circuits (2, 3) for fluids flowing alternately by means of seals (4) fitted between each pair of two adjacent plates, said seals ensuring sealing of a volume established between each pair of adjacent plates, each of the seals having an upper surface facing one of said two adjacent plates, the upper surface defining, before compression between said two adjacent plates, a tip and a concave portion on each side of the tip, each plate comprising at least one guide cutout (5) arranged at least at one of its ends and ensuring that each plate (10) is guided inside a frame (6), which heat exchanger comprises:
- between each pair of two adjacent plates, and near the guide cutout (5), at least one spacer (7) designed to be compressed and arranged in contact with the two adjacent plates (10, 11), ***characterized in that*** each spacer (7,17) is arranged to prevent any tilting of one plate with respect to the other during tightening and has, before compression, a thickness at least equal to that of the seal, each spacer (7) being an excrescence of the seal (4); and
- a connecting portion (9) between each seal (4) and each spacer (7), said connecting portion (9) being less thick than the seal (4).

2. A heat exchanger according to claim 1, ***characterized in that*** each spacer is inserted in a groove (8) in one of the plates (10) with which it is in contact.

3. A heat exchanger according to claim 1, ***characterized in that*** each spacer (7, 17) is substantially a rectangular parallelepiped in shape.

4. A heat exchanger according to claim 1, ***characterized in that*** the compressibility of each spacer (7, 17) is greater than that of the seal (4).

5. A heat exchanger according to claim 1, ***characterized in that*** the spacers (7, 17) and the seal (4) are made of the same material.

6. A heat exchanger according to claim 1, ***characterized in that*** the spacers (7, 17) and the seals (4) are made of two different materials.
